# FASCICULE DE BREVET EUROPEEN

(11) **EP 0 105 281 B1**
(45) Date de publication et mention de la délivrance du brevet: **24.07.1985**
(21) Numéro de dépôt: 83900559.2
(22) Date de dépôt: 03.02.1983
(51) Int. Cl.: A63C 5/00

(54) **PLANCHE A NEIGE OU MONO-SKI**
SCHNEEGLEITBRETT ODER MONOSKI
SNOW SKI-SURF OR MONO-SKI

(30) Priorité: 06.04.1982 CH 2103/82
(43) Date de publication de la demande: 18.04.1984
(73) Titulaire: Vuignier, Hubert, CH-1961 Hérémence (VS) (CH)
(72) Inventeur: Vuignier, Hubert, CH-1961 Hérémence (VS) (CH)
(86) Numéro de dépôt international: EP8300029
(87) Numéro de publication internationale: WO8303554

## Description

La présente invention concerne un article de sport sur neige nommé diversement planche à neige, mono-ski, ou encore ski-surf.

Cet article de sport, nommé par la suite mono- ski, est en fait constitué d'un seul ski, d'environ deux fois la largeur d'un ski normal, muni au milieu de sa longueur des deux butées avant et arrière pour la fixation du ski au soulier du skieur. Un mono-ski de ce genre est par exemple décrit dans les brevets CH-A-548215, US-A-3947049 ou la demande WO-A-8002232.

Le but de la présente invention est de donner à ce mono-ski
- une meilleure conduite en ligne droite
- diminuer la tendance au survirage
- améliorer son aérodynamisme dans le cas de la neige profonde.

Ces buts sont atteints avec le mono-ski selon l'invention défini dans la revendication principale.

L'invention est décrite plus en détail en regard du dessin annexé dans lequel:
- La fig. 1 représente le mono-ski vu de profil fixé au soulier du skieur.
- La fig. 2 représente le mono-ski vu de dessus, mais sans les souliers.

Le mono-ski a la forme d'une planche recourbée vers le haut à l'extrémité avant 2. Dans sa forme actuelle le mono-ski présente des difficultés de conduite en ligne droite. Pour y remédier, la planche est munie d'une ouverture 6 de forme allongée située à la partie avant du ski. Cette ouverture 6 s'étend sur environ % de la longueur du ski et est située environ à mi-distance entre l'extrémité avant 2 et les butées de fixation avant 7, sa largeur maximale étant d'environ % de la largeur de la planche.

Dans sa forme actuelle, le mono-ski a aussi une tendance très prononcée au survirage dans le cas de traversée. Pour y remédier, la planche est munie d'une ouverture 5 de forme allongée qui s'étend depuis l'extrémité arrière dans la direction avant de la planche sur une longueur d'environ % de sa longueur. La largeur maximale de l'ouverture est d'environ ¼ de celle de la planche.

Les deux ouvertures sont reliées par une rainure 9 située dans la semelle et sur l'axe de symétrie de la planche.

Dans le cas de neige profonde, vu la largeur de la planche, la neige a tendance à se tasser contre l'avant des fixations, et entre les souliers, surtout entre les tiges montantes de ces derniers. Cet amoncellement devient une gêne pour le skieur. L'ouverture 6 pare déjà à cet inconvénient en provoquant une sorte de soufflage qui diminue cet amoncellement.

Toutefois pour l'éviter complètement il s'est avéré efficace de munir le mono-ski d'une plaque 3 (en métal, ou en plastique) en forme de triangle qui couvre une partie de la planche devant les butées avant, les butées elles-mêmes et l'avant des souliers. Cette plaque est prolongée par une autre plaque 4 qui épouse en partie les deux jambes du skieur et est fixée par une articulation 10 soit à la première plaque, soit à la planche elle-même. La plaque 3 peut être fixée à la planche par exemple au moyen des mêmes vis que celles des butées avant. Il est aussi possible d'envisager d'intégrer la plaque 3 d'un bloc avec la planche et les fixations. Cette façon de faire permettrait de renforcer la partie centrale de la planche à l'endroit des fixations pour en éviter l'arrachement dû aux forces particulièrement élevées à cet endroit de la planche dans le cas du mono-ski.

## Revendications

1. Planche à neige ou mono-ski (1) munie d'une fixation (7, 8) pour deux chaussures (11) dont les butées avant (7) sont situées approximativement au milieu de la longueur de la planche, caractérisée en ce que la planche est munie:
- d'une ouverture (5) de forme allongée qui s'étend depuis l'extrémité arrière sur une longueur égale à environ ¼ de la longueur de la planche et dont la largeur maximale est égale à environ %. de la largeur de la planche, et
- d'une ouverture (6) en forme d'ovale allongé qui est située à mi-distance entre l'extrémité avant (2) et les butées avant (7) et dont la longueur est égale à environ % de la longueur de la planche et dont la largeur maximale est égale à environ % de la largeur de la planche, les deux ouvertures (5, 6) étant situées dans la direction longitudinale de la planche et sur l'axe de symétrie de celle-ci.

2. Planche à neige selon la revendication 1, caractérisée en ce que la planche est munie d'une première plaque (3) en forme de triangle couvrant une partie de la planche devant les butées avant (7) et les butées elles-mêmes, cette plaque étant prolongée par une seconde plaque (4) en forme d'arrondi de façon à épouser les deux jambes (12) du skieur.

3. Planche à neige selon la revendication 2, caractérisée en ce que la seconde plaque (4) est fixée par une articulation (10) soit à la première plaque (3), soit à la planche (1 ).

4. Planche à neige selon la revendication 3, caractérisée en ce que les deux ouvertures (5, 6) sont reliées entre elles par une rainure (9) située dans la semelle et sur l'axe de symétrie de la planche (1 ).

5. Planche à neige selon la revendication 4, caractérisée en ce que la première plaque (3) est en une seule pièce avec la planche (1 ) et les fixations (7,8).

## Claims

1. Snow ski-surfboard or mono-ski provided with bindings (7, 8) for both shoes (11) of which the front guidings cheeks (7) are approximately situated at the middle of the length of the surfboard, characterized by:
- an aperture (5) having a longitudinal form which extends from the rear extremity and is of a length approximately equal to Y₄ of the length of the surfboard and of a maximal breadth approximately equal to ¼ of the breadth of the surfboard;
- an aperture (6) having an oval longitudinal form situated half way between the front extremity and the front guiding cheeks (7) and of which the length is approximately equal to ¾of the length of the surfboard and of which the maximal breadth is approximately equal to ¼ of the breadth of the surfboard; and
- both apertures (5, 6) are situated in the longitudinal direction of the surfboard on the axis of symmetry thereof.

2. Snow ski-surfboard according to claim 1, characterized in thatthesurfboard is provided with a first plate (3) having a triangular form which covers partially the surfboard forward of the front guiding cheeks (7), this plate being prolonged by means of a second plate (4) having such a round form that it encircles the legs (12) of the skier.

3. Snow ski-surfboard according to claim 2, characterized in that the second plate (4) is fixed by the means of an articulation (10) either on the first plate or on the surfboard.

4. Snow ski-surfboard according to claim 3, characterized in that both apertures (5, 6) are joined together by means of a groove (9) situated in the running sole and on the axis of symmetry of the surfboard.

5. Snow ski-surfboard according to claim 4, characterized in that the first plate (3) is formed integrally with the surfboard and the bindings.

## Patentansprüche

1. Schneegleitbrett oder Monoski mit einer Bindung (7,8) für zwei Schuhe (11) ausgestattet, deren Vorderanschläge (7) ungefähr in der Mitte der Länge des Brettes angeordnet sind, dadurch gekennzeichnet, dass das Brett folgende Merkmale aufweist:

-eine Öffnung (5) von länglicher Form, die sich vom hinteren Ende des Brettes über eine Länge von ungefähr ¼ der Länge des Brettes erstreckt, und deren grösste Breite ungefähr gleich ¼ der Breite des Brettes ist;
- eine Öffnung (6) von einer ovallänglicher Form, die in der Mitte zwischen dem vorderen Ende (2) des Brettes und den Vorderanschlägen (7) liegt und deren Länge ungefähr gleich % der Länge des Brettes ist und deren grösste Breite ungefähr gleich % der Breite des Brettes ist; und
-die beiden Öffnungen (5, 6) in der Längsrichtung des Brettes und auf der Symmetrieachse liegen.

2. Schneegleitbrett nach Anspruch 1, dadurch gekennzeichnet, dass das Brett eine erste dreieckige Platte (3), die das Brett vor den Vorderanschlägen (7) teilweise bedeckt und die Vorderanschläge selbst auch bedeckt, und eine zweite Platte (4) mit einer gerundeten Form, die die erste Platte so verlängert, dass sie die Form der beiden Beine (12) des Fahrers umschliesst, aufweist.

3. Schneegleitbrett nach Anspruch 2, dadurch gekennzeichnet, dass die zweite Platte durch eine Gelenkverbindung (10) entweder an der ersten Platte (3) oder am Brett fixiert ist.

4. Schneegleitbrett nach Anspruch 3, dadurch gekennzeichnet, dass die beiden Öffnungen (5, 6) miteinander durch eine in der Gleitfläche und auf der Symmetrieachse sich erstreckenden Rille (9) verbunden sind.

5. Schneegleitbrett nach Anspruch 4, dadurch gekennzeichnet, dass die erste Platte (3) einstükkig mit dem Brett ausgebildet ist.
